# EUROPÄISCHE PATENTSCHRIFT

(11) **EP 0 436 836 B1**
(45) Veröffentlichungstag und Bekanntmachung des Hinweises auf die Patenterteilung: **08.03.1995**
(21) Anmeldenummer: 90123372.6
(22) Anmeldetag: 06.12.1990
(51) Int. Cl.: H01R 43/055

(54) **Zuführvorrichtung für elektrische Verbinder in Crimpwerkzeuge einer Crimpmaschine**
Feeder device for electrical connectors in crimp tools of a crimping machine
Dispositif d'alimentation de connecteurs électriques dans un outil de machine de sertissage

(30) Priorität: 09.01.1990 DE 9000189 U
(43) Veröffentlichungstag der Anmeldung: 17.07.1991
(73) Patentinhaber: Grote & Hartmann GmbH & Co. KG, D-42369 Wuppertal (DE)
(72) Erfinder: Reinertz, Rudolf, W-5600 Wuppertal 2 (DE); Zollner, Manfred Dipl.-Ing., W-4355 Waltrop (DE); Jarrath, Jörg Dipl.-Ing, W-5820 Gevelsberg (DE); Maczewski, Willi, W-5600 Wuppertal 2 (DE)
(74) Vertreter: Patentanwälte Dr. Solf & Zapf

(56) Entgegenhaltungen:
- DE-B- 1 515 396
- FR-A- 1 562 033
- US-A- 2 494 137

## Beschreibung

Die Erfindung betrifft eine Zuführvorrichtung zum schrittweisen Zuführen von Verbindern mit den Merkmalen des Oberbegriffs des Patentanspruchs 1.

Eine solche Zuführvorrichtung ist aus der DE-A-1 515 396 bekannt.

Die Verbinder einer derartigen Zuführvorrichtung werden in Form einer Bandware zugeführt. Die Verbinder sind in ihrer Längsachsenrichtung ausgerichtet über zumindest werksintern genormte Schrottstege aneinandergereiht.

Eine Zuführvorrichtung ermöglicht das schrittweise Zuführen von elektrischen Verbindern, die in Form von Bandware hergestellt und auf Spulen gewickelt sind, in das Crimpwerkzeug einer Crimpmaschine. In den Crimpwerkzeugen wird ein gecrimpter Verbinder nach dem Crimpen oder gleichzeitig mit dem Crimpen mit einem Trennmesser vom Verbinderband getrennt.

Man unterscheidet aufgrund der Herstellung und des Transports zwischen zwei Arten von aufgerollten Verbindern, und zwar zwischen längs oder quer im Band angeordneten Verbindern. Im Band mit den längs angeordneten Verbindern sind die Verbinder über Schrottstege definierter Länge und Breite miteinander verbunden.

Das Zuführen der Verbinder erfolgt mit einem für einen bestimmten Verbindertyp eingerichteten Transportfinger, der auswechselbar angeordnet und durch einen auf einen anderen Verbindertyp abgestellten Transportfinger ausgewechselt werden kann, wenn mit der Crimpvorrichtung ein anderer Verbindertyp verarbeitet werden soll. In der Regel wird der Transportfinger durch eine Hebelübersetzung beim Abwärtsfahren eines Crimpwerkzeuges betätigt. Er greift dabei von oben kommend hinter eine mehr oder weniger vertikal ausgerichtete Kante, in der Regel hinter die Hinterkante der hochstehenden Isolationskralle, und schiebt das Verbinderband nach vorne. Dabei müssen außer den Trägheits-, Beschleunigungs- und Reibkräften der Spulenrolle auch die Reibkräfte einer auf das Verbinderband wirkenden Transportbremse überwunden werden. Die Transportbremse dient dazu zu verhindern, daß die Verbinder, die durch das hohe Beschleunigen erzeugte und gespeicherte Bewegungsenergie in ein unkontrolliertes Vorschieben umsetzen.

Bei den bekannten Zuführvorrichtungen übt die Transportbremse eine hohe Anpreßkraft aus, die bei relativ kleinen Verbindertypen, die aus entsprechend dünnem Material hergestellt sind, eine Verformung hervorrufen kann. Wird die Bremskraft vermindert, können andererseits Transportschwankungen auftreten.

Nach dem Crimpen darf beim Zurückfahren des Transportfingers keine durch Reibung hervorgerufene Mitnahme der Verbinder erfolgen, da andernfalls der Finger nicht hinter die dafür vorgesehenen Kante rastet. Erfolgt dabei eine Transportbewegung, so rastet der Finger hinter eine nächste Kante ruckartig ein und transportiert die Verbinder nicht weit genug unter die Crimpstempel. Beim anschließenden Crimpvorgang könnte dies zum Beschädigen oder gar zum Bruch des Stempels führen.

Aufgabe der Erfindung ist, eine Zuführvorrichtung zu schaffen, die ein genaues Plazieren der Verbinder in den Crimpwerkzeugen gewährleistet und die auch ohne Transportbremse auskommt.

Diese Aufgabe wird durch die Merkmale des Anspruchs 1 gelöst. Vorteilhafte Weiterbildungen der Erfindung werden in den Unteransprüchen gekennzeichnet.

Durch die erfindungsgemäße formschlüssige Unterflurtransportvorrichtung wird ein in der Länge definierter Transportweg gewährleistet. Eine Transportbremse kann entfallen. Eine Feineinstellung der Transportvorrichtung ermöglicht eine genaue Einstellung auf den Verbindertyp. Die Bandware kann außerdem leicht in den Transporteur eingelegt werden.

Anhand des in der Zeichnung dargestellten Beispiels wird die Erfindung im folgenden näher erläutert. Es zeigen:
- Fig. 1: perspektivisch die Zuführvorrichtung von links ohne Umschalteinrichtung,
- Fig. 2: perspektivisch die Zuführvorrichtung von rechts ohne Umschalteinrichtung,
- Fig. 3: einen Längsschnitt durch die Fingerverstelleinrichtung der Zuführvorrichtung,
- Fig. 4: eine Seitenansicht der Umschalteinrichtung in einer ersten Schaltstellung,
- Fig. 5: eine perspektivische Darstellung der Umschalteinrichtung in der ersten Schaltstellung,
- Fig. 6: eine Seitenansicht der Umschalteinrichtung in einer zweiten Schaltstellung,
- Fig. 7: eine perspektivische Darstellung der Umschalteinrichtung in der zweiten Schaltstellung.

Die dargestellte Zuführvorrichtung ist, wie an sich bekannt, den Crimpwerkzeugen (nicht dargestellt) einer Crimpmaschine (nicht dargestellt) anstelle der bekannten Zuführvorrichtung vorgeordnet. Sie weist eine Fundamentplatte 1 auf,auf die die Funktionsteile der Zuführvorrichtung montiert sind. In die Fundamentplatte 1 ist eine Ausnehmung 2 mit parallelen Seitenwandungen eingebracht. Parallel dazu verlaufend ist in geringem Abstand eine im Querschnitt U-förmige Führungsnut 3 in der Fundamentplatte vorgesehen. In den Endbereichen der Führungsnut 3 sind ein vorderes Lagerböckchen 4 und ein hinteres Lagerböckchen 5 auf der Fundamentplatte fest angeordnet. Die quaderförmigen Böckchen 4, 5 sind quer zur Längserstreckung der Ausnehmungen 2, 3 ausgerichtet und überragen seitlich die Ausnehmungen 2, 3.

Im Bereich über der Führungsnut 3 steckt in den Böckchen 4, 5 drehbar gelagert eine Sechskantwelle 6. Die Sechskantwelle 6 durchgreift im Bereich des vorderen Böckchens 4 formschlüssig einen in einer zylindrischen Gewindebuchse 9 zentral vorgesehenen Kanal 8, wobei die Gewindebuchse 9 ein Außengewinde 10 aufweist, das in einem entsprechenden Innengewinde 11 eines quaderförmigen, sich parallel zum quaderförmigen vorderen Böckchen 4 erstreckenden, an der Oberfläche der Fundamentplatte 1 aufliegenden Sperrfingerhalterblocks 7 sitzt. Böckchen 4 und Sperrfingerhalterblock 7 haben etwa die gleichen Abmessungen. Die Gewindebuchse 9 weist zweckmäßigerweise hinter dem Sperrfingerhalterblock 7 einen Anschlagflanschkopf 12 sowie eine bis auf die Sechskantwelle 6 stoßende Klemmschraube 13 auf. Unter dem Sperrfingerhalterblock 7 ist im Bereich der Führungsnut 3 ein Gleitfuß 14 als Verdrehsicherung und Führungssteg vorgesehen, der formschlüssig in der Führungsnut 3 sitzt.

Im Bereich oberhalb der Ausnehmung 2 ist im Sperrfingerhalterblock 7 ein vertikaler, sich quer zur Längserstreckung der Führungsnut 3 erstreckender Schlitz 15 vorgesehen, in dem formschlüssig und auf- und abgleitbar eine Sperrfingerplatte 16 sitzt, die beim Abgleiten mit ihrem Unterkantenbereich 21 in die Ausnehmung 2 abtauchen kann. Die Sperrfingerplatte weist an ihrer Oberkante einen Sperrfinger 17a mit zwei in der Plattenebene parallel zueinander angeordneten, nach oben ragenden Sperrfingergabelarmen 17 auf, zwischen denen ein gabelförmiger Zwischenraum 18 gebildet wird.

In die Sperrfingerplatte 16 ist außerdem noch ein - in der Frontansicht betrachtet - dreieckiges Schaltloch 19 mit abgerundeten Eckbereichen eingebracht, wobei eine Kante des Loches 19 vertikal ausgerichtet ist. Fluchtend mit dem Schaltloch 19 ist im Sperrfingerhalterblock 7 ein viereckiges Schaltstangendurchgriffsloch 20 mit ebenfalls abgerundeten Eckbereichen und zwei vertikalen Wandungen vorgesehen.

Aufgrund des Aufbaus und der Lagerung des Sperrfingerhalterblocks 7 ist es möglich, nach Lösen der Klemmschraube 13 den Sperrfingerhalterblock axial in Doppelpfeilrichtung 22 zu versetzen und die versetzte Stellung durch erneutes Anziehen der Klemmschraube 13 zu fixieren.

Im Bereich des hinteren Lagerböckchens 5 durchgreift die Sechskantwelle 6 formschlüssig einen Kanal 25 einer im Vergleich mit der Gewindebuchse 9 etwa doppelt so langen Gewindebuchse 23, die in dem dem hinteren Lagerböckchen 5 abgewandten Endbereich ein Außengewinde 24 trägt und auf deren dem hinteren Lagerböckchen 5 zugewandten Endbereich mit einer, eine Klemmschraube 73 aufweisenden Klemmeinrichtung 26 ein vertikal nach oben ragender Gestängeanlenksteg 27 angeordnet ist, an dem eine in Richtung vorderes Lagerböckchen 4 ausgerichtete Treibstange 28 angelenkt ist, an deren vorderem, bis etwa zum vorderen Ende der Gewindebuchse 23 reichenden Ende eine nach oben abgehende Transportstange 29 angelenkt ist. Die Transportstange 29 steht in an sich bekannter Weise mit dem Werkzeugoberteil 30 des Crimpwerkzeuges in Wirkverbindung (nicht dargestellt), indem sie die Hubbewegung in Doppelpfeilrichtung 31 in eine horizontale Bewegung der Gewindebuchse 23 auf der Sechskantwelle 6 in Doppelpfeilrichtung 22 umsetzt.

Auf der Gewindebuchse 23 sitzt im Bereich vor dem Gestängeanlenksteg 27 formschlüssig mit einem entsprechenden Kanal 35 ein Transportfingerhalterblock 33, der ebenfalls an der Oberfläche der Fundamentplatte 1 anliegt und einen in der Führungsnut 3 gleitenden Führungssteg 34 sowie im Kanal 35 ein Innengewinde 36 aufweist, das mit dem Außengewinde 24 der Gewindebuchse 23 zusammenwirkt, indem durch Drehen der Sechskantwelle 6 der Transportfingerhalterblock 33 in Doppelpfeilrichtung 22 relativ zur Gewindebuchse 23 versetzt werden kann.

Am vorderen Endbereich des Transportfingerhalterblocks 33 ist rechtwinklig zu seiner Längserstreckung ein Transportfingerlagersteg 37 vorgesehen, der sich über einen Führungsschlitz bildende Ausnehmung 2 erstreckt und ebenso ausgerichtet ist, wie der Sperrfingerhalterblock 7 im entsprechenden Bereich. Demgemäß weist der Transportfingerhalterblock 33 ebenfalls ein viereckiges durchgehendes Schaltstangenlagerloch 38 mit abgerundeten Eckbereichen sowie einen vertikalen Schlitz 39 über dem Führungschlitz auf, wobei im Schlitz 39 eine Transportfingerplatte 40 formschlüssig auf- und abgleitbar sitzt. An der Oberkante der Transportfingerplatte 40 ist ein in seiner Ausgestaltung dem Sperrfinger 17a entsprechender Transportfinger 41 angeordnet mit Transportfingergabelarmen 42 und einem gabelförmigen Zwischenraum 43. Die Finger 41 und 17a gleichen sich somit in Form und Anordnung, wobei auch die Platte 40 in die Ausnehmung 2 eintauchen kann.

In der Transportfingerplatte 40 ist wie in der Sperrfingerplatte 16 ein mit dem viereckigen Schaltstangendurchgriffsloch 38 fluchtendes dreieckiges Schaltloch 44 mit abgerundeten Eckbereichen eingebracht. Das Loch 44 gleicht in seinen Abmessungen dem Loch 19 in der Sperrfingerplatte 16, jedoch zeigt die Spitze des Dreiecks des Lochs 44 in die entgegengesetzte Richtung im Vergleich zur Richtung, in die die Spitze des Lochs 19 weist; demgemäß sind die vertikalen Kanten der Löcher 44, 19 im Vergleich sich gegenüberliegend angeordnet.

Die Löcher 19, 44 werden von einer flachen, eingepaßten Schaltstange 45 durchgriffen, deren Längskanten 46 entsprechend den abgerundeten Eckbereichen der Löcher abgerundet sind. Die Dicke der Schaltstange 45 ist geringer als die Hälfte der Höhe der vertikalen Wandungen der Löcher 19, 44.

Die Schaltstange 45 lagert mit endseitigen zylindrischen Zapfen 45a drehbar in dem vorderen und hinteren Lagerböckchen 4, 5 und kann um ihre Längsachse 47 in Doppelkreispfeilrichtung 48 geschwenkt werden. Hierzu dient zweckmäßigerweise eine Hebelanordnung 49, die vorzugsweise ebenfalls in geeigneter Weise mit dem Werkzeugoberteil 30 in Verbindung steht, so daß die Hubbewegung des Werkzeugoberteils 30 in Doppelpfeilrichtung 31 in die Schwenkbewegung in Doppelkreispfeilrichtung 48 umgesetzt wird.

Die Hebelanordnung 49 weist demgemäß ein im wesentlichen vertikal ausgerichtetes, um die horizontale Achse 55 in Doppelkreispfeilrichtung 56 schwenkbar gelagertes Gestänge 50 mit an einer Längskante 51 im Abstand voneinander angeordneten Nocken 52, 53 auf. Die Kante 51 wirkt mit einer am Werkzeugoberteil 30 angeordneten, um eine horizontale Welle 54a drehbaren Rolle 54 zusammen, derart, daß die Schaltstange 45 jedesmal um ihre Längsachse 47 geschwenkt wird, wenn ein Nocken 52 oder 53 auf die Rolle 54 trifft. Dabei verschwenkt die Schaltstange in die eine Richtung des Doppelkreispfeils 48, wenn der Nocken 53 auf die Rolle 54 trifft und in die andere Richtung, wenn der Nocken 52 auf die Rolle 54 stößt. Zu diesem Zweck sitzt am unteren Ende des Gestänges 50 ein gelenkig um die horizontale, zur Achse 55 parallele Achse 57 in Doppelkreispfeilrichtung 58 schwenkbar gelagerter Kipphebel 59, der sich etwa horizontal erstreckt und mit einer am vorderen Ende angeordneten Gabel 60 formschlüssig eine Längskante 46 der Schaltstange 45 umgreift, wobei die Achsen 47, 57 in einer horizontalen Ebene angeordnet sind (siehe Fig. 4 und 6).

Im Hubtakt des Werkzeugoberteils 30 in Doppelpfeilrichtung 31 wird das Gestänge 50 um die Achse 55 in Doppelkreispfeilrichtung 56 und der Kipphebel 59 um die Achse 57 in Doppelkreispfeilrichtung 58 geschwenkt. Die Gabel 60 bzw. der Kipphebel 59 schwenkt dabei die Schaltstange 45 um die Achse 47 in Doppelkreispfeilrichtung 48. Dabei wird in einem Fall die Transportfingerplatte 40 mit dem Transportfinger 41 angehoben und die Sperrfingerplatte 16 mit dem Sperrfinger 17a abgesenkt und in dem anderen Fall die Platte 40 abgesenkt und die Platte 16 angehoben. Der erste Fall ist in den Fig. 4 und 5 und der andere zweite Fall in den Fig. 6 und 7 dargestellt, wobei die Hubbewegungen durch die Doppelpfeile 61, 62 angedeutet sind.

Die erfindungsgemäße Vorrichtung arbeitet wie folgt. Die Verbinder 65 (Fig. 1), die als Bandware angeliefert werden, weisen in der Regel einen Kontaktbereich 66, eine Aderkralle 67 und eine Isolationskralle 68 auf. Zwischen der Hinterkante 69 einer Isolationskralle 68 und der Vorderkante 70 des nachfolgenden Verbinders ist ein eine Lücke überbrückender Schrottsteg 71 definierter Länge und Breite vorgesehen. Die Verbinderkette 73 wird in einem an sich bekannten Verbinderführungskanal 72, der in den Fig. 1, 2 und 3 strichpunktliniert angedeutet ist, oberhalb des vorderen und hinteren Lagerböckchen 4, 5 geführt. In der gehobenen Stellung des Transportfingers 41 (Fig. 3, 4) umgreifen die Transportfingergabelarme 42 den Schrottsteg 71, der auf dem Boden der Gabel aufliegt, wobei die Gabelarme 42 gegen die Hinterkante 69 der in der Regel V-förmig geöffneten Krallenarme der Isolationskralle 68 stoßen. Der Sperrfinger 17a ist nach unter weggetaucht. Es wird nun ein Transporthub mit dem in Richtung des vorderen Lagerböckchens 4 vorgleitenden Transportfinger 41, von den Antriebsmitteln 31, 29, 28, 27 initiiert ausgeführt, und zwar beim Aufwärtshub des Werkzeugoberteils 30, wobei der vordere Verbinder der Verbinderkette in die Crimpwerkzeuge gelangt (nicht dargestellt). Jeweils in den Endlagen des Auf- bzw. Abwärtshubes des Werkzeugoberteils 30 wird die Schaltstange 45 gekippt. Der Transportfinger 41 taucht ab und der Sperrfinger 17a taucht auf und hintergreift formschlüssig eine Hinterkante 69 eines entsprechend positionierten Verbinders. Beim weiteren Aufwärtshub des Werkzeugoberteils 30 wird der Transportfinger 41 abgetaucht zurückgefahren, bis der Abwärtshub beendet ist. Die vor dem Aufwärtshub gekippte Schaltstange 45 schiebt den Transportfinger 41 hinter die Hinterkante 69 eines entsprechend positionierten Verbinders 65 und der Sperrfinger 17a taucht ab. Beim weiteren Aufwärtshub wiederholt sich das oben beschriebene Wechselspiel.

Um eine bestimmte Transportlage der Verbinder zu erreichen, kann eine Feineinstellung vorgenommen werden. Dies erfolgt durch Lösen der Klemmschraube 73 und Drehen der Sechskantwelle 6. Dadurch werden die Finger 17a, 41 dem Drehsinn entsprechend in Doppelpfeilrichtung synchron verstellt. Durch Drehrichtung "links" erfolgt die Fingerverstellung in Richtung des vorderen Lagerböckchens 4; durch Drehrichtung "rechts" erfolgt die Fingerverstellung in Richtung des hinteren Lagerböckchens 5.

Somit gelingt es durch eine einfache Unterfluranordnung einer Fingereinrichtung und einem Wechselspiel zwischen einem Transport- und einem Sperrfinger trotz Überflurantriebs eine Zuführvorrichtung zu schaffen, die ohne Bremse auskommt und die auf einfache Weise auf Bandware mit anderen Toleranzen einstellbar ist.

## Patentansprüche

1. Zuführvorrichtung zum schrittweisen Zuführen von Verbindern (65) in Form eines Bandes, indem die Verbinder (65) in ihrer Längsachsrichtung ausgerichtet über zumindest werksintern genormte Schrottstege (71) aneinandergereiht in einem Führungskanal (72) in die Crimpwerkzeuge einer Crimpmaschine überführt werden, mit einer Transportfingereinrichtung, die über eine Gestängeeinrichtung (29, 50) mit dem einen Arbeitshub ausführenden Crimpwerkzeugoberteil in Wirkverbindung steht, und deren Transportfinger (41) unter dem Führungskanal 72) auf- und ab- sowie vor- und zurückbewegbar angeordnet ist und beim Zuführen hinter eine Kante eines Verbinders (65) greift, sowie mit einer Verbinderpositioniereinrichtung zur Gewährleistung eines definierten Transportweges des Verbinderbandes beim Zuführen, die einen dem Transportfinger (41) in Vorschubrichtung vorgeordneten Sperrfinger (17a) umfaßt, der beim Zurückbewegen des Transportfingers (41) hinter eine Kante eines Verbinders (65) greift,
dadurch **gekennzeichnet,**
daß der Transportfinger (41) vertikal auf- und abbewegbar angeordnet ist, und daß der Sperrfinger (17a) über eine Schaltstange (45) an den Transportfinger (41) gekoppelt ist und im Wechselspiel mit diesem vertikal auf- und abbewegbar ist.

2. Zuführvorrichtung nach Anspruch 1, **dadurch gekennzeichnet**, daß die Finger (41, 17a) gleichförmig ausgebildet sind.

3. Zuführvorrichtung nach Anspruch 2, **dadurch gekennzeichnet**, daß die Finger (41, 17a) gabelförmig ausgebildet sind.

4. Zuführvorrichtung nach Anspruch 3, **dadurch gekennzeichnet**, daß die Finger (41, 17a) zwei quer zur Transportrichtung auf Abstand zueinander angeordnete Gabelarme (42, 17) aufweisen, wobei ein Zwischenraum (43, 18) gebildet ist.

5. Zuführvorrichtung nach Anspruch 4, **dadurch gekennzeichnet**, daß die Abmessungen der Gabelarme (42, 17) so gewählt sind, daß ein Schrottsteg (71) mit genormten Äbmessungen einer Verbinderbandware (73) in den Zwischenraum (43, 18) paßt und die Gabelarme (42, 17) eine vertikale Hinterkante eines Verbinders (65) hintergreifen.

6. Zuführvorrichtung nach einem oder mehreren der Ansprüche 2 bis 5, **dadurch gekennzeichnet**, daß die Finger (41, 17a) an der Oberkante einer in einem vertikalen Schlitz (39, 15) eines Fingerhalterblocks (33 bzw. 37, 7) auf- und abgleitbar sitzenden Platte (40, 16) angeordnet sind, die Fingerhalterblöcke (33 bzw. 37, 7) zweckmäßigerweise an der Oberfläche einer Fundamentplatte (1) anliegen und zwischen dem Führungskanal (72) und der Fundamentplatte (1) angeordnet sind.

7. Zuführvorrichtung nach Anspruch 6, **dadurch gekennzeichnet**, daß die Platten (40, 16) oberhalb einer in Transportrichtung in die Fundamentplatte (1) eingebrachten Ausnehmung (2) angeordnet sind und mit entsprechenden Unterkantenbereichen (21) in die Ausnehmung (2) eintauchen können.

8. Zuführvorrichtung nach einem oder mehreren der Ansprüche 2 bis 7, **gekennzeichnet durch** eine mit dem eine Hubbewegung (31) ausführenden Werkzeugoberteil (30) zusammenwirkende Umschalteinrichtung für das Wechselspiel der Finger (41, 17a).

9. Zuführvorrichtung nach Anspruch 8, **gekennzeichnet durch** horizontal miteinander fluchtende, viereckige Durchgriffslöcher (38, 20) in den Fingerhalterblöcken (33 bzw. 37, 7), zweckmäßigerweise im Bereich oberhalb der Ausnehmung (2), und durch mit den Durchgriffslöcher (38, 20) fluchtende dreieckige Löcher (44, 19) mit abgerundeten Eckbereichen in den Platten (40, 16), die jeweils eine vertikale Kante aufweisen, wobei die den vertikalen Kanten gegenüberliegenden Spitzender dreieckigen Löcher (44, 19) in entgegengesetzte Richtung weisen und wobei die Durchgriffslöcher (38, 20) sowie die dreieckige Löcher (44, 19) von einer flachen Schaltstange (45) durchgriffen werden, deren Längskanten (46) entsprechend den abgerundeten Eckbereichen der dreieckigen Löcher (44, 19) abgerundet sind, wobei die Breite der Schaltstange (45) dem lichten Abstand zwischen den beiden vertikalen Kanten der dreieckigen Löcher (44, 19) entspricht und die Dicke der Schaltstange (45) geringer ist als die Höhe der vertikalen Kanten der Löcher und wobei die Schaltstange (45) um ihre Längsachse (47) in dem vorderen und hinteren Lagerböckchen (4, 5) drehbar lagert und schwenkbar angetrieben ist.

10. Zuführvorrichtung nach Anspruch 9, **dadurch gekennzeichnet**, daß für den Antrieb der Schaltstange (45) eine Hebelanordnung (49) dient, die mit dem Werkzeugoberteil in Wirkverbindung steht, so daß die Hubbewegung des Werkzeugoberteils (30) in dessen axialer Richtung, (Doppelpfeilrichtung 31) in eine Schwenkbewegung der Schaltstange (45) um die Längsachse (47) des Schaltstange (45) (Doppelkreispfeilrichtung 48) umgesetzt wird.

11. Zuführvorrichtung nach Anspruch 10, **dadurch gekennzeichnet**, daß die Hebelanordnung (49) ein im wesentlichen vertikal ausgerichtetes, um eine horizontale durch die Hebelanordnung (49) verlaufende Achse (55) (Doppelkreispfeilrichtung 56) schwenkbar gelagertes Gestänge (50) mit an einer Längskante (51) im Abstand voneinander angeordneten Nocken (52, 53) aufweist, die Längskante (51) sowie die Nocken (52, 53) mit einer am Werkzeugoberteil (30) angeordneten, um eine horizontale Welle (54a) drehbar gelagerten Rolle (54) in Kontakt stehen und am unteren Ende des Gestänges (50) ein gelenkig um eine, zur horizontale durch die Hebelanordnung (49) verlaufenden Achse (55) parallele, durch den Kipphebel (59) verlaufende Achse (57) (Doppelkreispfeilrichtung 58) schwenkbar gelagerter Kipphebel (59) angeordnet ist, der sich etwa horizontal erstreckt und mit einer am vorderen Ende angeordneten Gabel (60) formschlüssig eine Längskante (46) der Schaltstange (45) umgreift.

12. Zuführvorrichtung nach Anspruch 11, **dadurch gekennzeichnet**, daß die Längsachse (47) der Schaltstange (45) sowie die durch den Kipphebel (59) verlaufende Achse (57) in einer horizontalen Ebene angeordnet sind.

13. Zuführvorrichtung nach einem oder mehreren der Ansprüche 2 bis 12, **dadurch gekennzeichnet**, daß die Finger (41, 17a) in eine Richtung synchron verstellbar angeordnet sind.

14. Zuführvorrichtung nach Anspruch 13, **dadurch gekennzeichnet**, daß seitlich neben dem Ausnehmung (2) parallel dazu verlaufend und oberhalb der Fundamentplatte (1) eine Sechskantwelle (6) angeordnet ist, die jeweils drehbar in einem vorderen Lagerböckchen (4) und einem hinteren Lagerböckchen (5) steckt, wobei der Sperrfingerhalterblock (7) und der Transportfingerhalterblock (33) auf der Sechskantwelle (6) lagern und mit der Sechskantwelle (6) synchron verstellbar sind.

15. Zuführvorrichtung nach Anspruch 14, **dadurch gekennzeichnet**, daß zur Verstellung des Sperrfingerhalterblocks (7) die Sechskantwelle (6) im Bereich des vorderen Böckchens (4) formschlüssig einen in einer zylindrischen Gewindebuchse (9) zentral vorgesehenen Kanal (8) durchgreift, wobei die Gewindebuchse (9) ein Außengewinde (10) aufweist, das in einem entsprechenden Innengewinde des zweckmäßigerweise quaderförmigen, sich parallel zum quaderförmigen vorderen Lagerböckchen (4) erstreckenden, an der Oberfläche der Fundamentplatte (1) aufliegenden, Sperrfingerhalteblocks (7) sitzt.

16. Zuführvorrichtung nach Anspruch 15, **dadurch gekennzeichnet**, daß die Gewindebuchse (9) hinter dem Sperrfingerhalterblock (7) einen Anschlagflanschkopf (12) mit einer bis auf die Sechskantwelle (6) stoßenden Klemmschraube (13) aufweist.

17. Zuführvorrichtung nach Anspruch 16, **dadurch gekennzeichnet**, daß unter der Sechskantwelle (6) eine im Querschnitt U-förmige Führungsnut (3) in die Fundamentplatte (1) eingebracht ist und daß unter dem Sperrfingerhalterblock (7) ein Gleitfuß (14) angeordnet ist, der seitlich formschlüssig in der Führungsnut (3) sitzt.

18. Zuführvorrichtung nach einem oder mehreren der Ansprüche 13 bis 17, **dadurch gekennzeichnet**, daß im Bereich des hinteren Lagerböckchens (5), die Sechskantwelle (6) formschlüssig einen Kanal (25) einer im Vergleich mit der Gewindebuchse (9), vorzugsweise etwa doppelt solangen zweite Gewindebuchse (23) durchgreift, die in dem dem hinteren Lagerböckchen (5) abgewandten Endbereich ein Außengewinde (24) trägt, wobei auf der zweite Gewindebuchse (23) mit einem entsprechenden Kanal (35) der Transportfingerhalterblock (33) sitzt, der im Kanal (35) ein Innengewinde (36) aufweist, das mit dem Außengewinde (24) der zweite Gewindebuchse (23) zusammenwirkt.

19. Zuführvorrichtung nach Anspruch 18, **dadurch gekennzeichnet**, daß am vorderen Endbereich des Transportfingerhalterblocks (33) rechtwinklig zu seiner Längserstreckung der Transportfingerlagersteg (37) vorgesehen ist, der sich über den Ausnehmung (2) erstreckt und ebenso ausgerichtet ist, wie der Sperrfingerhalterblock (7) im entsprechenden Bereich.

20. Zuführvorrichtung nach Anspruch 18 und/oder 19, **dadurch gekennzeichnet**, daß der Transportfingerhalterblock (33) an seiner Unterseite einen Führungssteg (34) aufweist, der seitlich formschlüssig in der Führungsnut (3) sitzt.

21. Zuführvorrichtung nach einem oder mehreren der Ansprüche 18 bis 20, **dadurch gekennzeichnet**, daß auf dem dem hinteren Lagerböckchen (5) zugewandten Endbereich der zweite Gewindebuchse (23), hinter dem Transportfingerhalterblock (33), mit einer Klemmeinrichtung (26) ein vertikal nach oben ragender Gestängeanlenksteg (27) für den Antrieb des Transportfingers (41) angeordnet ist, an dem eine in Richtung vorderes Lagerböckchen (4) ausgerichtete Treibstange (28) angelenkt ist, an deren vorderem, bis etwa zum vorderen Ende der zweite Gewindebuchse (23) reichenden Ende eine nach oben abgehende Transportstange (29) angelenkt ist, die in an sich bekannter Weise mit dem Werkzeugoberteil (30) des Crimpwerkzeuges in Wirkverbindung steht.

## Claims

1. Feeding device for gradually feeding connectors (65) in the form of a strip, wherein the connectors (65) which are aligned in the longitudinal direction thereof and are lined up by way of waste pieces (71) which are standard at least within the works are guided into the crimping tools of a crimping machine, with a transport finger arrangement which is operatively connected by way of a linkage (29, 50) to an upper part of a crimping tool which carries out the working stroke, the transport finger (41) of the said transport finger arrangement being disposed so as to be movable upwards and downwards as well as forwards and backwards below the guide channel (72) and engaging behind an edge of a connector (65) during feeding, and also with a connector positioning arrangement for ensuring a defined transport path of the strip of connectors during feeding, which arrangement comprises a locking finger (17a) which is disposed in front of the transport finger (41) in the feed direction and which engages behind an edge of a connector (65) during the backwards movement of the transport finger (41), characterised in that the transport finger (41) is disposed so as to be movable vertically upwards and downwards, and that the locking finger (17a) is coupled by way of a shifting rod (45) to the transport finger (41) and is movable vertically upwards and downwards in interplay with the latter.

2. Feeding device according to Claim 1, characterised in that the fingers (41, 17a) are constructed with the same shape.

3. Feeding device according to Claim 2, characterised in that the fingers (41, 17a) are of forked construction.

4. Feeding device according to Claim 3, characterised in that the fingers (41, 17a) have two fork arms (42, 17) disposed obliquely with respect to the transport direction and spaced from one another, forming a space (43, 18) between them.

5. Feeding device according to Claim 4, characterised in that the dimensions of the fork arms (42, 17) are chosen so that a waste piece (71) with the standard dimensions of a strip of connectors (73) fits into the space (43, 18) and the fork arms (42, 17) engage behind a vertical rear edge of a connector (65).

6. Feeding device according to one or more of Claims 2 to 5, characterised in that the fingers (41, 17a) are disposed on the upper edge of a plate (40, 16) which rests so that it can slide upwards and downwards in a vertical slot (39, 15) in a finger-retaining block (33 or 37, 7), and the finger-retaining blocks (33 or 37, 7) advantageously bear on the upper face of a base plate (1) and are disposed between the guide channel (72) and the base plate (1).

7. Feeding device according to Claim 6, characterised in that the plates (40, 16) are disposed above a recess (2) introduced into the base plate (1) in the transport direction and can dip into the recess (2) with corresponding lower edge regions (21).

8. Feeding device according to one or more of Claims 2 to 7, characterised by a change-over arrangement which cooperates with the upper tool part (30) carrying out a stroke movement (31) for the interplay of the fingers (41, 17a).

9. Feeding device according to Claim 8, characterised by rectangular through holes (38, 20) which are horizontally aligned with one another in the finger-retaining blocks (33 or 37, 7), advantageously in the region above the recess (2), and by triangular holes (44, 19) aligned with the through holes (38, 20) and having rounded corner regions in the plates (40, 16), which each have a vertical edge, where-in the apexes of the triangular holes (44, 19) lying opposite the vertical edges point in the opposite direction and wherein the through holes (38, 20) and the triangular holes (44, 19) have passing through them a flat shifting rod (45), the long edges (46) of which are rounded to correspond to the rounded corner regions of the triangular holes (44, 19), wherein the width of the shifting rod (45) corresponds to the clear distance between the two vertical edges of the triangular holes (44, 19) and the thickness of the shifting rod (45) is smaller than the height of the vertical edges of the holes, and wherein the shifting rod (45) is mounted so as to be rotatable about its longitudinal axis (47) in the front and rear bearing block and is driven pivotably.

10. Feeding device according to Claim 9, characterised in that a lever arrangement (49) serves for driving the shifting rod (45), this lever arrangement being operatively connected to the upper tool part so that the stroke movement of the upper tool part (30) in the axial direction thereof (direction of the double arrow 31) is converted into a pivoting movement of the shifting rod (45) about the longitudinal axis (47) of the shifting rod (45) (direction of the double circular arrow (48).

11. Feeding device according to Claim 10, characterised in that the lever arrangement (49) has a linkage (50) which is aligned substantially vertically and is mounted so as to be pivotable about a horitontal axis (55) extending through the lever arrangement (49) (direction of the double arrow 56) with cams (52, 53) disposed spaced from one another on one long edge (51), the long edge (51) as well as the cams (52, 53) are in contact with a roller (54) which is disposed on the upper tool part (30) and mounted so as to be rotatable about a horizontal shaft (54a) and on the lower end of the linkage (50) there is disposed a rocker arm (59) which is flexibly mounted so as to be pivotable about an axis (57) which is parallel to the axis (55) passing horizontally through the lever arrangement (49) and extends through the rocker arm (59) (direction of the double arrow 58), the said rocker arm extending approximately horizontally and engaging in a form-locking manner with a fork (60) disposed on the front end around a long edge (46) of the shifting rod (45).

12. Feeding device according to Claim 11, characterised in that the longitudinal axis (47) of the shifting rod (45) and the axis (57) running through the rocker arm (59) are disposed in a horizontal plane.

13. Feeding device according to one or more of Claims 2 to 12, characterised in that the fingers (41, 17a) are disposed so as to be synchronously adjustable in one direction.

14. Feeding device according to Claim 13, characterised in that a hexagonal shaft (6) extending laterally adjacent to the recess (2) and parallel thereto is disposed above the base plate (1) and fits rotatably in each case into a front bearing block (4) and a rear bearing block (5), the locking finger-retaining block (7) and the transport finger-retaining block (33) being mounted on the hexagonal shaft (6) and synchronously adjustable with the hexagonal shaft (6).

15. Feeding device according to Claim 14, characterised in that for adjustment of the locking finger-retaining block (7) the hexagonal shaft (6) passes in a form-locking manner through a channel provided centrally in a cylindrical threaded bush (9) in the region of the front block (4), and the threaded bush (9) has an external thread (10) which rests in a corresponding internal thread of the locking finger-retaining block (7) which is advantageously square, extends parallel to the square front bearing block (4) and rests on the upper face of the base plate (1).

16. Feeding device according to Claim 15, characterised in that behind the locking finger-retaining block (7) the threaded bush (9) has a limiting flange head (12) with a clamping screw (13) which drives as far as the hexagonal shaft (6).

17. Feeding device according to Claim 16, characterised in that below the hexagonal shaft (6) a guide groove (3) of U-shaped cross-section is introduced into the base plate (1) and that below the locking finger-retaining block (7) a sliding foot (14) is disposed which rests laterally in a form-locking manner in the guide groove (3).

18. Feeding device according to one or more of Claims 13 to 17, characterised in that in the region of the rear bearing block (5) the hexagonal shaft (6) passes in a form-locking manner through a channel (25) of a second threaded bush (23) which is preferably approximately twice as long by comparison with the threaded bush (9) and which bears an external thread (24) in the end region remote from the rear bearing block (5), wherein the transport finger-retaining block (33) rests on the second threaded bush (23) with a corresponding channel (35) and has in the channel (35) an internal thread (36) which co-operates with the external thread (24) of the second threaded bush (23).

19. Feeding device according to Claim 18, characterised in that the transport finger bearing flange (37) is provided on the front end region of the transport finger-retaining block (33) at right angles to the longitudinal extent thereof, extends over the recess (2) and is aligned in the same way as the locking finger-retaining block (7) in the corresponding region.

20. Feeding device according to Claim 18 and/or 19, characterised in that the transport finger-retaining block (33) has on its underside a guide flange (34) which rests laterally in a form-locking manner in the guide groove (3).

21. Feeding device according to one or more of Claims 18 to 20, characterised in that a linkage articulation bar (27) which projects vertically upwards is disposed by means of a clamping arrangement (26) on the end region of the second threaded bush (23) facing the rear bearing block (5), behind the transport finger-retaining block (33), for driving the transport finger (41), and on the said linkage articulation bar is articulated a connecting rod (28) which is aligned in the direction of the front bearing block (4), an upwardly extending transport rod (29), which is operatively connected in a manner which is known *per se* to the upper tool part (30) of the crimping tool, being articulated on the front end of the linkage articulation bar reaching approximately to the front end of the second threaded bush (23).

## Revendications

1. Dispositif d'amenée pour amener, pas à pas, des connecteurs (65) sous forme d'une bande, lesdits connecteurs (65) s'étendant dans la direction de leur axe longitudinal sur des barrettes (71) destinées au rebut correspondant au moins aux normes internes de l'entreprise, sont transportés alignés les uns sur les autres dans un canal de guidage (72), dans les outils de sertissage d'une machine à sertir, présentant un dispositif à doigt de transport, qui est en liaison opérationnelle, au moyen d'un arrangement de tiges (29, 50), avec la partie supérieure de l'outil de sertissage qui exécute une course de travail, et dont le doigt de transport (41) est disposé sous le canal de guidage (72) de manière à pouvoir se déplacer vers le haut et le bas, ainsi que vers l'avant et l'arrière et saisit par derrière lors de l'amenée, une arête du connecteur (65), et présentant en outre un dispositif de positionnement de connecteurs pour assurer un parcours de transport déterminé de la bande de connecteurs lors de l'amenée, qui comprend un doigt d'arrêt (17a) agencé à l'avant du doigt de transport (41) dans la direction de défilement, le doigt d'arrêt saisissant par derrière une arête d'un connecteur (65), lors du retour en arrière du doigt de transport (41),
caractérisé en ce que le doigt de transport (41) est monté de manière à pouvoir se déplacer verticalement vers le haut et le bas, et en ce que le doigt d'arrêt (17a) est couplé par l'intermédiaire d'une tige de commutation (45) au doigt de transport (41) et est déplaçable verticalement vers le haut et le bas en alternance avec ce dernier.

2. Dispositif d'amenée selon la revendication 1, caractérisé en ce que les doigts (41, 17a) ont la même configuration.

3. Dispositif d'amenée selon la revendication 2, caractérisé en ce que les doigts (41, 17a) ont une forme fourchue.

4. Dispositif d'amenée selon la revendication 3, caractérisé en ce que les doigts (41, 17a) présentent deux bras de fourche (42, 17) séparés par une certaine distance et disposés transversalement par rapport à la direction de transport, formant ainsi un intervalle (43, 18).

5. Dispositif d'amenée selon la revendication 4, caractérisé en ce que les dimensions des bras de fourche (42, 17) sont choisies de telle sorte qu'une barrette (71) de dimensions standards d'un élément de bande de connecteur (73) s'adapte dans l'intervalle (43, 18) et que les bras de fourche (42, 17) saisissent par derrière une arête arrière verticale d'un connecteur (65).

6. Dispositif d'amenée selon l'une ou plusieurs des revendications 2 à 5, caractérisé en ce que les doigts (41, 17a) sont disposés sur l'arête supérieure d'une plaque (40, 16) qui peut coulisser vers le haut et le bas dans une fente verticale (39, 15) d'un bloc de mantien des doigts (33 respectivement 37, 7), les blocs de maintien des doigts (33 respectivement 37, 7) reposant de manière appropriée sur la surface supérieure d'une plaque de socle (1) et étant disposés entre le canal de guidage (72) et ladite plaque de socle (1).

7. Dispositif d'amenée selon la revendication 6, caractérisé en ce que les plaques (40, 16) sont disposées au-dessus d'un évidement (2) ménagé dans la direction de transport, dans la plaque de socle (1), des zones d'arêtes inférieures correspondantes (21) pouvant s'insérer dans l'évidement (2).

8. Dispositif d'amenée selon l'une ou plusieurs des revendications 2 à 7, caractérisé par un dispositif de commutation pour l'opération en alternance des doigts (41, 17a), ce dispositif coopérant avec la partie supérieure (30) de l'outil qui exécute une course de travail (31).

9. Dispositif d'amenée selon la revendication 8, caractérisé par des trous de passage (38, 20) rectangulaires, alignés horizontalement, prévus dans les blocs de maintien des doigts (33, respectivement 37, 7), de manière appropriée dans la zone au-dessus de l'évidement (2) et par des trous triangulaires (44, 19), alignés avec les trous de passage (38, 20) présentant des zones d'angles arrondies, prévus dans les plaques (40, 16), ces trous présentant respectivement une arête verticale, les pointes des trous triangulaires (44, 19) en regard des arêtes verticales étant orientées dans une direction opposée, les trous de passage (38, 20), ainsi que les trous triangulaires (44, 19) étant traversés par une tige plate de commutation (45) dont les arêtes longitudinales (46) sont arrondies en correspondance avec les zones d'angles arrondies des trous triangulaires (44, 19), la largeur de la tige de commutation (45) correspondant à la distance intérieure entre les deux arêtes verticales des trous triangulaires (44, 19) et l'épaisseur de ladite tige de commutation (45) étant inférieure à la hauteur des arêtes verticales des trous, la tige de commutation (45) étant monté rotative autour de son axe longitudinale (47) dans les supports antérieur et postérieur (4, 5) et entraînée de manière pivotante.

10. Dispositif d'amenée selon la revendication 9, caractérisé en ce que, pour entraîner la tige de commutation (45), il est prévu un ensemble de leviers (49) qui coopère avec la partie supérieure de l'outil, de manière à ce que la course de travail de la partie supérieure (30) de l'outil dans la direction axiale de cette dernière (direction de la flèche double 31) soit transformé en un mouvement pivotant de la tige de commutation (45) autour de l'axe longitudinal (47) de la tige de commutation (45) (direction de la flèche double circulaire 48).

11. Dispositif d'amenée selon la revendication 10, caractérisé en ce que l'ensemble de leviers (49) présente un système de tiges (50) sensiblement vertical, monté pivotant autour d'un axe (55) qui s'étend horizontalement à travers l'ensemble de leviers (49) (direction de la flèche double circulaire 56) et muni de cames (52, 53) disposées de manière espacée sur une arête longitudinale (51), cette arête longitudinale, ainsi que les cames (52, 53) étant en contact avec un cylindre (54) disposé sur la partie supérieure (30) de l'outil et monté rotatif autour d'un arbre horizontal (54a) et qu'à l'extrémité inférieure du système de tiges (50), un levier basculant (59) est prévu pour pouvoir pivoter de manière articulée autour d'un axe (57) s'étendant à travers le levier basculant (59), parallèlement à l'axe (55) s'étendant horizontalement à travers l'ensemble de leviers (49) (direction de la flèche double circulaire 58), ce levier basculant s'étendant environ horizontalement, entourant sans jeu une arête longitudinale (46) de la tige de commutation (45) avec une fourche (60) disposée à son extrémité avant.

12. Dispositif d'amenée selon la revendication 11, caractérisé en ce que l'axe longitudinal (47) de la tige de commutation (45) ainsi que l'axe (57) s'étendant à travers le levier basculant (59) sont disposés dans un plan horizontal.

13. Dispositif d'amenée selon l'une ou plusieurs des revendications 2 à 12, caractérisé en ce que les doigts (41, 17a) peuvent être déplacés de manière synchrone dans une direction.

14. Dispositif d'amenée selon la revendication 13, caractérisé en ce que, latéralement à côté de l'évidement (2), parallèlement à celui-ci et au-dessus de la plaque de socle (1) est disposé un arbre hexagonal (6) qui est monté rotatif dans un support antérieur (4) et un support postérieur (5), le bloc de maintien du doigt d'arrêt (7) et le bloc de maintien du doigt de transport (33) étant montés sur l'arbre hexagonal (6) et pouvant être déplacés de manière synchrone avec l'arbre hexagonal (6).

15. Dispositif d'amenée selon la revendication 14, caractérisé en ce que, pour déplacer le bloc de maintien du doigt d'arrêt (7), l'arbre hexagonal (6) traverse sans jeu, dans la zone du support antérieur (4), un canal (8), prévu centralement dans une douille filetée cylindrique (9), la douille (9) présentant un filetage externe (10) vissé dans un taraudage correspondant du bloc de maintien du doigt d'arrêt (7), de forme parallélépipédique appropriée, qui s'étend parallèlement au support antérieur parallélépidédique (8) et repose sur la face supérieure de la plaque de socle (1).

16. Dispositif d'amenée selon la revendication 15, caractérisé en ce que la douille filetée (9) possède, derrière le bloc de maintien du doigt d'arrêt (7), une tête à brides de butée (12) munie d'une vis de serrage (13) s'étendant jusqu'à l'arbre hexagonal (6).

17. Dispositif d'amenée selon la revendication 16, caractérisé en ce que sous l'arbre hexagonal (6), une rainure de guidage (3) de section transversale en U est réalisée dans la plaque de socle (1) et que, sous le bloc de maintien du doigt d'arrêt (7), est disposé un patin coulissant (14) qui est inséré latéralement sans jeu dans la rainure de guidage (3).

18. Dispositif d'amenée selon l'une ou plusieurs des revendications 13 à 17, caractérisé en ce que, dans la zone du support postérieur (5), l'arbre hexagonal (6) travserse sans jeu un canal (25) d'une seconde douille filetée (23) ayant de préférence sensiblement deux fois la longueur de la douille filetée (9) et portant dans sa région terminale, à l'opposé du support (5), un filetage externe (24), portant le bloc de maintien du doigt de transport (33) étant vissé sur la seconde douille (23) par un canal correspondant (35), ce canal (35) présentant un taraudage (36) qui coopère avec le filetage externe (24) de la seconde douille (23).

19. Dispositif d'amenée selon la revendication 18, caractérisé en ce que, dans la zone d'extrémité avant du bloc de maintien du doigt de transport (33), il est prévu perpendiculairement à son extension longitudinale, la barrette-palier (37) du doigt de transport qui s'étend sur l'évidement (2) et est orienté de la même manière que le bloc de maintien du doigt d'arrêt (7) dans la région correspondante.

20. Dispositif d'amenée selon la revendication 18 et/ou la revendication 19, caractérisé en ce que le bloc de maintien du doigt de transport (33) présente sur sa face inférieure une barrette de guidage (34), insérée latéralement sans jeu dans la rainure de guidage (3).

21. Dispositif d'amenée selon l'une quelconque des revendications 18 à 20, caractérisé en ce que, sur la zone d'extrémité de la seconde douille (23), en regard du support postérieur (5), derrière le bloc de maintien du doigt de transport (33), est disposée, avec un dispositif de serrage (26), une barrette de raccordement articulée (27) dressée verticalement vers le haut pour entraîner le doigt de transport (41), une tige d'entraînement (28), orientée dans la direction du support antérieur (4) étant articulée sur ladite barrette (27), à l'extrémité avant de laquelle s'étendant environ jusqu'à l'extrémité avant de la seconde douille filetée (23), est articulée une tige d'actionnement (29) s'étendant vers le haut, cette tige de transport coopérant de manière connue en soi avec la partie supérieure (30) de l'outil de sertissage.
